# EUROPÄISCHE PATENTSCHRIFT

(11) **EP 0 905 343 B1**
(45) Veröffentlichungstag und Bekanntmachung des Hinweises auf die Patenterteilung: **02.01.2004**
(21) Anmeldenummer: 98105999.1
(22) Anmeldetag: 02.04.1998
(51) Int. Cl.: E05D 15/58, E05D 15/10

(54) **Fenster- oder Türanordung**
Window or door arrangement
Agencement de fenêtre ou de porte

(30) Priorität: 30.09.1997 DE 29717409 U
(43) Veröffentlichungstag der Anmeldung: 31.03.1999
(73) Patentinhaber: Ziemann, Gudrun, 73577 Ruppertshofen (DE); Herzog, Ulrich, 90453 Nürnberg (DE)
(72) Erfinder: Ziemann, Gudrun, 73577 Ruppertshofen (DE); Herzog, Ulrich, 90453 Nürnberg (DE)
(74) Vertreter: Schneck, Herbert, Dipl.-Phys., Dr.

(56) Entgegenhaltungen:
- EP-A- 0 005 764
- EP-A- 0 816 616
- DE-C- 4 439 475

## Beschreibung

Die Erfindung richtet sich auf eine Fenster- oder Türanordnung mit einem Blendrahmen und wenigstens zwei Flügelrahmen, wobei wenigstens ein Flügelrahmen längs des Blendrahmens mittels Führungsrollen bzw. -Kugeln längs einer Führungsbahn derart verschiebbar ist, daß er wenigstens teilweise zur Deckung mit einem anderen, feststehenden, aber schwenkbaren Flügelrahmen zu bringen ist, wobei der verschiebbare Flügelrahmen in seiner auf den feststehenden Flügelrahmen zu geschobenen Position aufschwenkbar ist, wobei die Führungsrollen bzw. -Kugeln durch einen Betätigungsmechanismus mit der Führungsbahn außer Eingriff bringbar sind, wenn der verschiebbare Flügelrahmen sich in der auf den feststehenden Flügelrahmen zugeschobenen Position befindet. Eine derartige Fensteroder Türanordnung ist bekannt aus der DE 196 27 005 C1 und EP-A-0 816 616.

Die bekannte Anordnung weist den Nachteil auf, daß eine Führungsschiene mit seitlichen Ausnehmungen vorgesehen sein muß, damit der verschiebbare Flügelrahmen, der an seiner Unterseite Kugeln bzw. Rollen aufweist, ausgeschwenkt werden kann. Diese Ausnehmungen in der Führungsschiene sind optisch wenig ansprechend und bedingen aufgrund ihrer Außenkanten auch eine Verletzungsgefahr.

Hiervon ausgehend liegt der Erfindung die Aufgabe zugrunde, eine Lösung anzugeben, die allen funktionellen Ansprüchen gerecht wird, leicht handhabbar ist und vom Design her zufriedenstellt.

Diese Aufgabe wird erfindungsgemäß dadurch gelöst, daß die Führungsrollen mittels des Betätigungsmechanismus relativ zur Unterkante des Flügelrahmens verschiebbar sind, und daß im Bereich der Führungsrollen an der Unterseite des Flügelrahmens wenigstens eine ortsfeste Führungsnut für die Führungsrollen angeordnet ist, daß bei einer Längsverschiebung der Führungsrollen diese über einen Nockenansatz, der in die Führungsnut eingreift, angehoben werden, wobei beiderseits der Führungsrollen Führungsnuten angeordnet sind und die Achsen der Führungsrollen beiderseits unter Ausbildung von Nockenvorsprüngen vorstehen.

Durch diese erfindungsgemäße Ausgestaltung ist es möglich, den verschiebbaren Flügelrahmen in seiner geschlossenen und geöffneten Schiebestellung sowie in der geschlossenen Stellung der anderen Flügel aufzuschwenken. Weiterhin werden symmetrisch angreifende Kräfte erzielt und ein Verkanten wird vermieden.

In weiterer Ausgestaltung der Erfindung ist vorgesehen, daß der Nockenansatz der Führungsrolle durch eine nach außen vorstehenden Achsstummel der Führungsrolle gebildet ist. Dementsprechend braucht kein gesonderter Nocken realisiert zu werden.

Die Betätigungseinrichtung ist günstigerweise als Drehgriff ausgebildet, wobei die Drehbewegung des Griffs über längs des Flügelrahmens verlaufende Stangen und Eckumlenker auf die Führungsrollen übertragen wird.

Dem längsverschiebbaren Flügel kann vorteilhafterweise ein vertikales Rahmenelement zugeordnet sein, welches im Blendrahmen verschiebbar, aber nicht schwenkbar gelagert ist, wobei der Flügelrahmen gegenüber dem vertikalen Rahmenelement verschwenkbar gelagert ist. Hierdurch wird die angestrebte ansprechende Optik erreicht und auch eine zuverlässige Abdichtung des Fensters.

An der Unterseite und Oberseite des vertikalen Rahmenelements ist eine Führungsrolle angeordnet, die dessen leichte Verschiebbarkeit gewährleistet.

Weiterhin kann vorgesehen sein, daß das vertikale Rahmenelement über die Betätigungseinrichtung relativ zu dem Blendrahmen arretierbar ist, so daß zum Aufschwenken des Fensters ein stabiles Widerlager gegeben ist.

Im Rahmen der Erfindung kann weiterhin vorgesehen sein, daß an wenigstens zwei Stellen des Blendrahmens Arretierausnehmungen ausgebildet sind und das vertikale Rahmenelement mit Arretierzapfen versehen ist, welche nach oben und unten mittels der Betätigungseinrichtung und dieser zugeordneter Kraftübertragungselemente in die Arretierausnehmungen in Eingriff bringbar sind. Hierdurch wird eine besonders zuverlässige Festlegung erreicht.

Der Betätigungseinrichtung kann ein Umkehrgetriebe zugeordnet sein, welches die Verlagerung der Arretierzapfen nach oben und unten ermöglicht.

Nachfolgend wird die Erfindung anhand eines bevorzugten Ausführungsbeispiels in Verbindung mit der Zeichnung näher erläutert. Dabei zeigen:
- Fig. 1: eine Ansicht einer erfindungsgemäßen Fensteranordung im geschlossenen Zustand,
- Fig. 2: eine entsprechende Darstellung in einem zur Seite geschobenen und aufgeschwenkten Zustand,
- Fig. 3: eine Ansicht bei unverschobenen, aber aufgeschwerkten Flügeln,
- Fig. 4 bis 6: eine schematische Seitenansicht des verschiebbaren Flügels in der geschlossenen Stellung bzw. in der Schiebestellung bzw. in der Schwenkstellung und
- Fig. 7 bis 9: eine Front- und Seitenansicht des Laufwagens an der Unterseite eines verschiebbaren Flügels in der geschlossenen Stellung bzw. in der Schiebestellung bzw. in der Drehstellung.

Eine in Fig. 1 bis 3 dargestellte Fensteranordnung umfaßt einen Blendrahmen 1, der fest mit dem jeweiligen Gebäude verbunden ist, sowie drei Flügelrahmen 2, 3, 4 mit einer Verglasung 5, 6, 7.

Der in Fig. 1 rechts eingezeichnete Flügelrahmen 4 ist nicht verschiebbar und kann, wie gestrichelt angedeutet, aufgeschwenkt werden um eine vertikale Schwenkachse und gekippt werden um eine horizontale Schwenkachse.

Die Flügelrahmen 2, 3 sind, wie durch die Pfeile 8, 9, angedeutet verschiebbar, insbesondere nach rechts in Fig. 1, und aufschwenkbar.

In Fig. 1 ist der geschlossene Zustand der Fensteranordnung dargestellt.

Fig. 2 zeigt einen Zustand, wo die vertikalen Rahmenelemente 10, 11, welche den verschiebbaren Flügelrahmen 2, 3 zugeordnet sind, ganz nach rechts geschoben sind und der zugehörige Flügelrahmen 2, 3 nach hinten aufgeschwenkt ist ebenso wie der Flügelrahmen 4, der in der Zeichnung in dieser Position nicht mehr zu sehen ist.

Fig. 3 zeigt einen Zwischenzustand, bei welchem die vertikalen Rahmenelemente 10, 11 sich in ihrer nicht verschobenen, arretierten Grundposition befinden, wobei jedoch sämtliche Flügelrahmen 2, 3, 4 aufgeschwenkt sind.

In Fig. 4 bis 5 ist beispielsweise der Flügelrahmen 3 dargestellt, der als Betätigungsmechanismus 12 einen drehbaren Handgriff aufweist.

An der Unterseite des Flügelrahmens 3 ist ein Laufwagen 13 mit Führungsrollen 14 angeordnet, wobei der Laufwagen 13 relativ zu dem unteren Rahmenteil 15 über den Betätigungsmechanismus 12 verschiebbar ist, indem der Betätigungsmechanismus eine vertikale Stange 16 und über eine an sich bekannte in der Zeichnung im einzelnen nicht dargestellte Eckumlenkung 17 eine horizontale Betätigungsstange 18 verschiebt

Dem Flügelrahmen 3 ist ein vertikales Rahmenelement 11 zugeordnet, welches als solches nicht eingezeichnet ist.

An der Unterseite des vertikalen Rahmenelements 11 ist eine Laufrolle 19 angebracht, so daß das Rahmenelement verschiebbar ist. Eine weitere Laufrolle 20 ist an der Oberseite angebracht. Benachbart hierzu sind Schließplatten 21, 22 vorgesehen.

Die Längsverschiebung, welche durch den Betätigungsmechanismus 12 bewerkstelligt werden kann, wird vom Laufwagen 13 weiter über eine Riegelstange 23 horizontal übertragen auf eine ebenfalls im einzelnen nicht dargestellte handelsübliche Eckumlenkung 24 und auf eine vertikale Riegelstange 25, welche auf ein Umkehrgetriebe 26 einwirkt, von welchem über Stangen 27, 28 Riegelzapfen 29, 30 in Riegelausnehmungen 31, 32 der Schließplatten 21, 22 ein- und ausgeschoben werden können.

In Fig. 4 ist die geschlossene Stellung erkennbar entsprechend der Darstellung in Fig. 1. In Fig. 5 ist die Schiebestellung gezeichnet, wobei der Handgriff der Betätigungseinrichtung 12 hierzu von der vertikalen nach unten gerichteten Position in eine horizontale Position gebracht wurde, und wobei die Führungsrollen 14 des Laufwagens 13 auf der Lauffläche ebenso wie in der geschlossenen Stellung aufliegen, wobei die Riegelzapfen 29, 30 in Riegelausnehmungen 31, 32 nicht mehr eingreifen, sondern über das Umkehrgetriebe 26 außer Eingriff gebracht sind.

In der in Fig. 6 dargestellten Drehstellung ist der Handgriff der Betätigungseinrichtung 12 in eine vertikale Position nach oben gebracht, was einerseits dazu führt, daß die Führungsrollen 14 des Laufwagens 13, wie später noch beschrieben, angehoben werden, und andererseits nun Rastzapfen 35, 36 in korrespondierende Ausnehmungen 37, 38 des Blendrahmens 1 eingreifen. Hierdurch wird das vertikale Rahmenelement 11 fest verankert und aufgrund der angehobenen Führungsrollen 14 kann der Flügelrahmen 3 aufgeschwenkt werden.

In Fig. 7 bis 8 ist jeweils der Laufwagen 13 mit den Führungsrollen 14 dargestellt sowie zur Veranschaulichung die jeweilige Position der Betätigungseinrichtung 12 relativ zu deren Schwenkachse 38'.

Aus den Fig. 7 bis 9 wird erkennbar, daß jeder Laufwagen 13 zwei hintereinander angeordnete Führungsrollen 14 aufweist, welche auf einer Achse 39 laufen, deren äußere Enden 40 in Führungsnuten 41 eingreifen, welche ortsfest an einem Laufwerksgehäuse am Flügelrahmen 2, 3 ausgebildet sind. Die Führungsrollen laufen auf einer Führungsbahn 42 des Blendrahmens 1.

Die Führungsrollen 14 und der Laufwagen 13 sind relativ zu dem Laufwerksgehäuse an Flügelrahmen 2, 3 längsverschiebbar über den Betätigungsmechanismus 12. Bei der in Fig. 7 dargestellten Schließstellung liegen sie der Führungsbahn 42 an und befinden sich in der linken Endposition der Führungsnuten 41.

Bei der in Fig. 8 dargestellten Schiebestellung ist über die Betätigungseinrichtung 12 bereits eine Längsbewegung auf den Laufwagen 13, der die Führungsrollen 14 lagert, übertragen worden, so daß die Führungsrollen im Vergleich zu der Position nach Fig. 7 nach rechts verschoben sind aber immer noch der Lauffläche 42 anliegen. Der Handgriff der Betätigungseinrichtung 12 befindet sich in einer horizontalen Position und wird beim Übergang in die in Fig. 9 dargestellte Schwenkstellung nach oben in eine vertikale Position verschwenkt, wodurch auf den Laufwagen 13 und die Führungsrollen 14 relativ zu den Flügelrahmen 2, 3 nochmals eine Längsbewegung übertragen wird, so daß die nach außen vorstehenden Achsstummel 40 der Achse 39 der Führungsrollen 14 nun in den Führungsnuten 41 nach oben gleiten, wobei auch die Führungsrollen 14 selbst außer Eingriff mit der Lauffläche 42 gebracht werden, so daß, wie Fig. 9 zeigt, ein Aufschwenken des Flügelrahmens 2, 3 ermöglicht wird.

## Patentansprüche

1. Fenster- oder Türanordnung mit einem Blendrahmen und wenigstens zwei Flügelrahmen, wobei wenigstens ein Flügelrahmen längs des Blendrahmens mittels Führungsrollen längs einer Führungsbahn derart verschiebbar ist, daß er wenigstens teilweise zur Deckung mit einem anderen feststehenden, aber schwenkbaren Flügelrahmen zu bringen ist, wobei der verschiebbare Flügelrahmen in seiner auf den feststehenden Flügelrahmen zu geschobenen Position aufschwenkbar ist, wobei die Führungsrollen durch einen Betätigungsmechanismus mit der Führungsbahn außer Eingriff bringbar sind, wenn der verschiebbare Flügelrahmen sich in der auf den feststehenden Flügelrahmen zu geschobenen Position befindet, **dadurch gekennzeichnet, daß** die Führungsrollen (14) mittels des Betätigungsmechanismus (12) relativ zur Unterkante des Flügelrahmens (2, 3) verschiebbar sind, und daß im Bereich der Führungsrollen (14) an der Unterseite des Flügelrahmens (2,3) bzw. an einem Laufwerksgehäuse an dem Flügelrahmen (2, 3) wenigstens eine ortsfeste Führungsnut (41) für die Führungsrollen (14) derart angeordnet ist, daß bei einer Längsverschiebung der Führungsrollen (14) diese über einen Nockenansatz, der in die Führungsnut (41) eingreift, angehoben werden, wobei beiderseits der Führungsrollen (14) Führungsnuten (41) angeordnet sind und die Achsen (39) der Führungsrollen (14) beiderseits unter Ausbildung von Nockenvorsprüngen vorstehen.

2. Anordnung nach Anspruch 1, **dadurch gekennzeichnet, daß** der Nockenansatz der Führungsrollen (14) durch einen nach außen vorstehenden Achsstummel (39) der Führungsrollen (14) gebildet ist.

3. Anordnung nach Anspruch 1, **dadurch gekennzeichnet, daß** die Betätigungseinrichtung (12) als Drehgriff ausgebildet ist, wobei die Drehbewegung des Griffes über längs des Flügelrahmens (2) verlaufende Stangen (16) und Eckumlenker (17) auf die Führungsrollen (14) übertragen wird.

4. Anordnung nach Anspruch 1, **dadurch gekennzeichnet, daß** den längsverschiebbaren Flügelrahmen (2, 3) ein vertikales Rahmenelement (10, 11) zugeordnet ist, welches im Blendrahmen (1) verschiebbar, aber nicht verschwenkbar gelagert ist, wobei der jeweilige Flügelrahmen (2,3) gegenüber dem vertikalen Rahmenelement (10, 11) verschwenkbar gelagert ist.

5. Anordnung nach Anspruch 4, **dadurch gekennzeichnet, daß** an der Unterund Oberseite des vertikalen Rahmenelements (10, 11) eine Laufrolle (19, 20) angeordnet ist.

6. Anordnung nach Anspruch 4, **dadurch gekennzeichnet, daß** das vertikale Rahmenelement (10, 11) über die Betätigungseinrichtung (12) relativ zu dem Blendrahmen (1) arretierbar ist.

7. Anordnung nach Anspruch 6, **dadurch gekennzeichnet, daß** an wenigstens zwei Stellen des Blendrahmens (1) Riegelausnehmungen (31, 32) ausgebildet sind und das vertikale Rahmenelement (10, 11) mit Rastzapfen (35, 36) versehen ist, welche nach oben und unten mittels der Betätigungseinrichtung (12) und dieser zugeordneter Kraftübertragungselemente in die Riegelausnehmungen in Eingriff bringbar sind.

8. Anordnung nach Anspruch 7, **dadurch gekennzeichnet, daß** der Betätigungseinrichtung ( 12) ein Umkehrgetriebe (26) nachgeordnet ist.

## Claims

1. Window or door arrangement, comprising a frame and at least two casements, with at least one casement being displaceable along the frame by means of guide rolls on a guideway in such a way that it will at least partially overlap another stationary, but pivotable casement, it being possible that the displaceable casement can be swung open in its position displaced towards the stationary casement, with the guide rolls being disengageable from the guideway by means of an operating mechanism when the displaceable casement is in the position displaced towards the stationary casement, **characterized in that** the guide rolls (14) are displaceable relative to the bottom edge of the casement (2, 3) by means of the operating mechanism (12); and **in that** at least one stationary guiding groove (41) for the guide rolls ( 14) is disposed in the vicinity of the guide rolls (14) at the bottom of the casement (2, 3) or on a running casing on the casement (2, 3) in such a way that the guide rolls (14), upon longitudinal displacement, are lifted by way of a cam projection that engages with the guiding groove (41 ), with guiding grooves (41) being provided on both sides of the guide rolls ( 14) and with the axles (39) of the guide rolls ( 14) standing out on both sides, forming cam projections.

2. Arrangement according to claim 1, **characterized in that** the cam projection of the guide rolls (14) is formed by an axle stub (39) of the guide rolls (14) that projects outwardly.

3. Arrangement according to claim 1, **characterized in that** the operating mechanism (12) is a turning handle, with the turning motion of the handle being transmitted to the guide rolls ( 14) by way of rods (16) and comer elements (17) that extend along the casement (2).

4. Arrangement according to claim 1, **characterized in that** a vertical frame member (10, 11) is allocated to the longitudinally displaceable casements (2, 3), which is lodged displaceably, but not pivotably in the frame (1), with the respective casement (2, 3) being pivotable relative to the vertical frame member (10, 11).

5. Arrangement according to claim 4, **characterized in that** a roller (19, 20) is disposed on the bottom and top side of the vertical frame member (10, 11).

6. Arrangement according to claim 4, **characterized in that** the vertical frame member (10, 11) can be arrested relative to the frame (1) by way of the operating mechanism (12).

7. Arrangement according to claim 6, **characterized in that** locking recesses (31, 32) are provided at at least two places of the frame (1) and **in that** the vertical frame member (10, 11) is equipped with locking pins (35, 36) which are engageable, to the top and to the bottom, with the locking recesses by means of the operating mechanism (12) and power transmission elements allocated thereto.

8. Arrangement according to claim 7, **characterized in that** a reversing gear (26) is disposed downstream of the operating mechanism (12).

## Revendications

1. Disposition de fenêtre ou de porte avec une traverse dormante et au moins deux châssis de battant, dans laquelle au moins un châssis de battant est mobile en translation le long de la traverse dormante au moyen de roulettes de guidage le long d' une piste de guidage, de telle sorte qu'il peut au moins en partie être amené en coïncidence avec un autre châssis de battant fixe mais pivotant, moyennant quoi le châssis de battant mobile en translation, dans sa position poussée sur le châssis de battant fixe, peut être ouvert par pivotement, moyennant quoi les roulettes de guidage peuvent être amenées hors de prise d'avec la piste de guidage par un mécanisme d'actionnement quand le châssis de battant mobile en translation se trouve dans la position poussée sur le châssis de battant fixe, **caractérisée en ce que** les roulettes de guidage (14) sont mobiles en translation, au moyen du mécanisme d'actionnement (12), par rapport à l'arête inférieure du châssis de battant (2, 3), et **en ce que** dans la zone des roulettes de guidage (14), à la partie inférieure du châssis de battant (2, 3), respectivement sur un boîtier de mécanisme de déplacement sur le châssis de battant (2, 3), au moins une rainure de guidage stationnaire (41) pour les roulettes de guidage (14) est disposée de telle sorte que, lors d'un décalage longitudinal des roulettes de guidage (14), ces dernières sont soulevées par une saillie en came, qui vient en prise dans la rainure de guidage (41), moyennant quoi des rainures de guidage (41) sont disposées des deux côtés des roulettes de guidage (14), et les axes (39) des roulettes de guidage (14) dépassent des deux côtés moyennant la formation de saillies de came.

2. Disposition selon la revendication 1, **caractérisée en ce que** la saillie en came des roulettes de guidage (14) est formée par un embout d'axe (39) des roulettes de guidage (14) dépassant vers l'extérieur.

3. Disposition selon la revendication 1, **caractérisée en ce que** le mécanisme d'actionnement (12) est configuré comme une poignée tournante, moyennant quoi le mouvement de rotation de la poignée est transmis aux roulettes de guidage (14) par des barres (16) s'étendant le long du châssis de battant (2), et des renvois d'angle de coin (17).

4. Disposition selon la revendication 1, **caractérisée en ce qu'**aux châssis de battant (2, 3) mobiles en translation longitudinalement est affecté un élément de châssis vertical (10,11), qui est monté mobile en translation, mais non pivotant, dans la traverse dormante (1), moyennant quoi le châssis de battant (2, 3) respectif est monté pivotant par rapport à l'élément de châssis vertical (10,11).

5. Disposition selon la revendication 4, **caractérisée en ce qu'** une roulette (19, 20) est disposée aux côtés inférieur et supérieur de l'élément de châssis vertical (10,11).

6. Disposition selon la revendication 4, **caractérisée en ce que** l' élément de châssis vertical (10,11) peut être immobilisé par rapport à la traverse dormante (1) par le m é canisme d'actionnement (12).

7. Disposition selon la revendication 6, **caractérisée en ce qu'**en au moins deux endroits de la traverse dormante (1), des évidements de verrou (31, 32) sont configurés et **en ce que** l'élément de châssis vertical (10,11) est doté de tétons de crantage (35,36) qui peuvent être amenés en prise vers le haut et vers le bas dans les évidements de verrou au moyen du mécanisme d'actionnement (12) et d'éléments de transmission de force.

8. Disposition selon la revendication 7, **caractérisée en ce qu'**un mécanisme de renversement de sens fait suite au mécanisme d'actionnement (12).
